# EUROPÄISCHE PATENTSCHRIFT

(11) **EP 3 548 587 B1**
(45) Veröffentlichungstag und Bekanntmachung des Hinweises auf die Patenterteilung: **19.05.2021**
(21) Anmeldenummer: 17811206.6
(22) Anmeldetag: 15.11.2017
(51) Int. Cl.: C10J 3/48, C10J 3/72, C10J 3/84, C10J 3/52, C10J 3/54

(54) **VERFAHREN UND ANLAGE ZUR KOHLENSTOFF-REDUZIERUNG IM BODENPRODUKT EINES WIRBELSCHICHTVERGASERS**
METHOD AND APPARATUS FOR CARBON REDUCTION IN THE BOTTOM PRODUCT OF A FLUIDISED BED GASIFIER
PROCÉDÉ ET APPAREIL DE RÉDUCTION DE CARBONE DANS LE PRODUIT INFÉRIEUR D'UN GAZÉIFICATEUR À LIT FLUIDISÉ

(30) Priorität: 24.11.2016 DE 102016223318
(43) Veröffentlichungstag der Anmeldung: 09.10.2019
(73) Patentinhaber: GIDARA Energy B.V., 2292 JB Wateringen (NL)
(72) Erfinder: ABRAHAM, Ralf, 59192 Bergkamen (DE); PAVONE, Domenico, 44797 Bochum (DE); TOPOROV, Dobrin, 44141 Dortmund (DE)
(74) Vertreter: Dentons Patent Solutions Rechtsanwaltsgesellschaft mbH
(86) Internationale Anmeldenummer: PCT/EP2017/079320
(87) Internationale Veröffentlichungsnummer: WO 2018/095781

(56) Entgegenhaltungen:
- DE-A1- 3 318 217
- US-A- 4 721 514
- CHEN G ET AL: "Biomass gasification integrated with pyrolysis in a circulating fluidised bed", SOLAR ENE, PERGAMON PRESS. OXFORD, GB, Bd. 76, Nr. 1-3, 1. Januar 2004 (2004-01-01), Seiten 345-349, XP004481477, ISSN: 0038-092X, DOI: 10.1016/J.SOLENER.2003.08.021
- SCHIFFER H-P ET AL: "DIE WIRBELSCHICHTVERGASUNG: EIN VERFAHREN ZUR ROHSTOFFLICHEN VERWERTUNG VON RESTKUNSTSTOFFEN", VGB KRAFTWERKSTECHNIK, VGB KRAFTWERKSTECHNIK GMBH. ESSEN, DE, Bd. 75, Nr. 6, 1. Juni 1995 (1995-06-01), Seiten 523-528, XP000512002, ISSN: 0372-5715

## Beschreibung

Die vorliegende Offenbarung betrifft eine Anlage zur Umwandlung kohlenstoffhaltiger Brennstoffe in Synthesegas umfassend einen Vergasungsreaktor mit mindestens einer Wirbelschichtzone, in der eine Vergasung der Brennstoffe durch geeignete Vergasungsmittel erfolgt, wobei in einem unterhalb der Wirbelschichtzone angeordneten Bodenbereich als Bodenprodukt ein kohlenstoffhaltiger Aschestrom anfällt und wobei unterhalb des Vergasungsreaktors eine Einrichtung angeordnet ist, in der durch Zuführung eines Oxidationsmittels eine Oxidation des Bodenprodukts erfolgt. Der Gegenstand der Erfindung ist in den Ansprüchen definiert.

Verfahren zur Umwandlung kohlenstoffhaltiger Brennstoffe in der Wirbelschicht sind seit langem bekannt. Insbesondere ist hier das Hochtemperatur-Winkler-Verfahren (HTW-Verfahren) zu nennen, welches als erprobte Technologie gilt, mit der sowohl stückige als auch flüssige oder pastöse Brennstoffe in Synthesegas umgewandelt werden. Als Brennstoff kommen auch schwierige Brennstoffe mit sehr hohem Ascheanteil sowie biologisch basierte Brennstoffe zur Anwendung. Diese werden in eine Wirbelschicht, die als blasenbildende Wirbelschicht betrieben wird, eingeführt und mit Sauerstoff vergast. Das HTW-Verfahren arbeitet gegenüber anderen Vergasungsverfahren bei vergleichsweise moderaten Temperaturen, bei denen die entstehende Asche nicht schmelzflüssig den Vergasungsreaktor verlässt. Dies hat insbesondere bei korrosiven Aschen betriebliche Vorteile.

Bei den bekannten HTW-Verfahren erfolgt die Vergasung in der Regel über getrennte Düsen mit den Vergasungsmitteln, beispielsweise Wasserdampf, Kohlendioxid, Sauerstoff oder Luft. Diese Düsen sind beispielsweise in verschiedenen Ebenen angeordnet, zum Beispiel sowohl in der Wirbelbettzone als auch in der so genannten Freibordzone (FB). In dieser Freibordzone (FB) wird eine hohe Material- und Energieübertragungsrate erreicht und über die Rückführung der nicht umgesetzten Feststoffanteile über den Zyklon und Rückführleitung in die Wirbelschicht kann eine gleichmäßige Temperaturverteilung über die Wirbelschicht gesichert werden. Um die Bildung von Partikelagglomerationen zu vermeiden, sollte die Temperatur des Wirbelbettes unter der Temperatur des Ascheerweichungspunktes gefahren werden.

Zusätzlich werden beim herkömmlichen HTW-Verfahren Vergasungsmittel, in der Regel Sauerstoff, in die FB-Zone, die sich über dem Wirbelbett befindet, eingetragen. Durch die Injektion dieses "sekundären" Sauerstoffs werden verschiedene Effekte erreicht, nämlich zum einen die Umsetzung eines Teils des fein verteilten Brennstoffes, welcher aus dem Wirbelbett ausgetragen wird und zum anderen soll die Temperatur der Gase erhöht werden, so dass eine weitere Oxidation und/oder ein Cracken der aus dem Einsatzstoff ausgetriebenen flüchtigen Substanzen (Teere und Kohlenwasserstoffe) erfolgen kann. Gleichzeitig erfolgt eine Reaktion der feinen verteilten Brennstoffpartikel mit Dampf und CO₂ entsprechend der Boudouard-Reaktion.

Der Anteil des Gesamtsauerstoffs oberhalb der Wirbelschicht liegt bei einem HTW-Verfahren beispielsweise zwischen etwa 60 % und etwa 10 %. Um die Verschlackung in der Nachvergasungszone zu vermeiden, sollten die Temperaturen vorzugsweise bestimmte Grenzwerte nicht überschreiten, dabei sollte die Betriebstemperatur vorzugsweise mindestens etwa 100° C unter dem Ascheerweichungspunkt liegen. Hierzu kann man Dampf mit Sauerstoff mischen und in den Reaktor einbringen. Die Zugabe von Sauerstoff in die Nachvergasungszone führt jedoch in Nebenreaktionen auch dazu, dass es zu einer teilweisen Verbrennung des Synthesegasreservoirs (CO + H₂) kommt und folglich zu einer Reduzierung der Synthesegas-Ausbeute. Daher muss man die Gas- und Partikeltemperatur erhöhen, um die Vergasungsreaktion zu beschleunigen.

Bei der Vergasung von aschehaltigen fossilen Brennstoffen im Hochtemperatur-Winkler-Vergaser (HTW-Vergaser) unter stationären Wirbelschichtbedingungen wird am Boden des Vergasers ein kohlenstoffhaltiger Aschestrom (so genanntes Bodenprodukt BP) abgezogen. Zur Ausnutzung der Energie und zur Erreichung der Deponiefähigkeit wird das Bodenprodukt bisher einer externen Feuerung zugeführt. Aus wirtschaftlichen Erwägungen sollte auf diese aufwändige Nachbehandlung verzichtet werden.

Der Bedarf an geeigneten Verfahren zur Vergasung von kohlenstoffhaltigen Brennstoffen wie beispielsweise Stroh, Restholz, Kohle oder dergleichen nimmt grundsätzlich zu. Daraus ergibt sich eine zunehmende Notwendigkeit zur Entwicklung von kostengünstigen Vergasungsverfahren, bei denen keine zusätzlichen Anlagen zur Entsorgung des Kohlenstoff-haltigen Bodenproduktes erforderlich sind.

In der WO 2015/003778 A1 werden ein Verfahren und eine Vorrichtung zur Nachbehandlung des bei der Vergasung von kohlenstoffhaltigen fossilen Brennstoffen in einem Hochtemperatur-Winkler-Verfahren (HTW-Verfahren) anfallenden Kohlenstoffhaltigen Bodenproduktes in Schwerkraftrichtung unterhalb der Wirbelschicht beschrieben. Es wird vorgeschlagen, zur Ausnutzung der Energie des Bodenprodukts und zur Erreichung der Deponiefähigkeit das Bodenprodukt nicht einer externen Feuerungseinrichtung zuzuführen, sondern offenporige keramische Elemente wie Gasspülsteine, Schaumkeramiken oder dergleichen in einem Bodenprodukt-Oxidator unterhalb der Wirbelschicht mit einem zugeführten Oxidationsmittel zu beaufschlagen. Auf diese Weise soll eine weitergehende Oxidation erreicht und der Kohlenstoffumsatz in dem HTW-Vergaser erhöht werden.

US 4,721,514 A beschreibt ein Verfahren zur Vergasung von Kohle, wobei Kohlepulver verwendet wird.

Die Aufgabe der vorliegenden Erfindung besteht darin, eine verbesserte Vorrichtung und ein Verfahren zur wirtschaftlichen Vergasung unterschiedlicher Einsatzstoffe in einer druckaufgeladenen Wirbelschichtvergasung zur Verfügung zu stellen, die für vergleichsweise hohe Betriebsdrücke von vorzugsweise oberhalb von 10 bar geeignet und bei hoher Sicherheit und Verfügbarkeit wirtschaftlich ist.

Die Lösung dieser Aufgabe liefert eine Anlage zur Umwandlung kohlenstoffhaltiger Brennstoffe in Synthesegas umfassend einen Vergasungsreaktor mit mindestens einer Wirbelschichtzone der eingangs genannten Art mit den Merkmalen des Anspruchs 1. Somit bezieht sich die Erfindung auf Anlage zur Umwandlung kohlenstoffhaltiger Brennstoffe in Synthesegas umfassend einen Vergasungsreaktor (10) mit mindestens einer Wirbelschichtzone (11), in der eine Vergasung der Brennstoffe durch geeignete Vergasungsmittel erfolgt, wobei in einem unterhalb der Wirbelschichtzone (11) angeordneten Bodenbereich als Bodenprodukt ein kohlenstoffhaltiger Aschestrom anfällt und wobei unterhalb des Vergasungsreaktors (10) eine Einrichtung angeordnet ist, in der durch Zuführung eines Oxidationsmittels eine Oxidation des Bodenprodukts erfolgt, dadurch gekennzeichnet, dass
- als Einrichtung zur Oxidation des Bodenprodukts unterhalb der Wirbelschichtzone (11) des Vergasungsreaktors (10) eine zusätzliche Wirbelschicht-Brennkammer (12) angeordnet ist,
- wenigstens eine Zuführeinrichtung (27, 28) für die Zufuhr von Sauerstoff und/oder Luft und/oder Dampf und/oder CO₂ in die zusätzliche Wirbelschicht-Brennkammer (12) vorgesehen ist, und
- die Zuführeinrichtung (27, 28) derart ausgebildet ist, dass durch den in die zusätzliche Wirbelschicht-Brennkammer (12) injizierten Sauerstoff- und/oder Luft- und/oder Dampf- und/oder CO₂-haltigen Fluidstrom das in der zusätzlichen Wirbelschicht-Brennkammer (12) zu verbrennende Bodenprodukt fluidisiert wird.

Die Erfindung insgesamt ist durch die Ansprüche definiert.

Erfindungsgemäß ist als Einrichtung zur Oxidation des Bodenprodukts unterhalb der Wirbelschichtzone des Vergasungsreaktors eine zusätzliche Wirbelschicht-Brennkammer angeordnet. In dieser zusätzlichen Wirbelschicht-Brennkammer kann man durch Zufuhr eines geeigneten Oxidationsmittels eine effektive Verbrennung des Bodenprodukts aus dem Vergasungsreaktor erreichen. Vorzugsweise ist der die zusätzliche Wirbelschicht-Brennkammer bildende Reaktor um einiges kleiner als der Vergasungsreaktor.

Diese zusätzliche Wirbelschicht-Brennkammer ist unterhalb des Vergasungsreaktors positioniert und beispielsweise über eine Querschnittsverengung mit der Wirbelschichtzone des Vergasungsreaktors verbunden.

Das Oxidationsmittel, welches über die wenigstens eine Zuführeinrichtung in die zusätzliche Wirbelschicht-Brennkammer eingespeist, vorzugsweise eingedüst bzw. injiziert wird, umfasst vorzugsweise Sauerstoff und/oder Luft und kann zusätzlich beispielsweise Dampf und/oder CO₂ enthalten. Werden mehrere Zuführeinrichtungen verwendet, können über diese oxidierende Fluidströme mit unterschiedlicher Zusammensetzung aus einem oder mehreren der vorgenannten Gase/Fluide der zusätzlichen Wirbelschicht-Brennkammer zugeführt werden.

Vorzugsweise liegt der Sauerstoffgehalt des Oxidationsmittels, wenn dieses im Gemisch mit Dampf zugeführt wird, bei weniger als etwa 21 Vol.-%. Der Sauerstoffgehalt und die Sauerstoffmenge sollten in Abhängigkeit von der Menge an Kohlenstoff in dem in der zusätzlichen Wirbelschicht-Brennkammer zu verbrennenden Bodenprodukt und der Verbrennungstemperatur unterhalb der Ascheerweichung gewählt werden.

Eine bevorzugte Weiterbildung der Erfindung sieht vor, dass die Anlage wenigstens eine Temperaturmesseinrichtung zur Messung der Temperatur in der zusätzlichen Wirbelschicht-Brennkammer aufweist. Mittels dieser Temperaturmesseinrichtung kann man die Temperatur in der zusätzlichen Wirbelschicht-Brennkammer messen und in Abhängigkeit von der gemessenen Temperatur kann man auf den Kohlenstoffgehalt des Brennstoffs schließen und den Sauerstoffgehalt des zugeführten Oxidationsmittels entsprechend einstellen, vorzugsweise so, dass sich überstöchiometrische Verhältnisse ergeben.

Vorzugsweise ist weiterhin eine Regeleinrichtung vorgesehen, um die Menge und/oder den Sauerstoffgehalt eines über die wenigstens eine Zuführeinrichtung in die zusätzliche Wirbelschicht-Brennkammer injizierten Sauerstoff- und/oder Luft- und/oder Dampf- und/oder CO₂-haltigen Fluidstroms zu regeln.

Bevorzugt steht die Regeleinrichtung mit der Temperaturmesseinrichtung in Wirkverbindung, um die Menge und/oder den Sauerstoffgehalt des über die wenigstens eine Zuführeinrichtung in die zusätzliche Wirbelschicht-Brennkammer injizierten Sauerstoff- und/oder Luft- und/oder Dampf- und/oder CO₂-haltigen Fluidstroms in Abhängigkeit von der gemessenen Temperatur in der zusätzlichen Brennkammer zu regeln.

Erfingungsgemäß ist die Zuführeinrichtung derart ausgebildet, dass durch den in die zusätzliche Wirbelschicht-Brennkammer injizierten Sauerstoff- und/oder Luft- und/oder Dampf- und/oder CO₂-haltigen Fluidstrom das in der zusätzlichen Brennkammer zu verbrennende Bodenprodukt fluidisiert wird. Man hat dadurch den verfahrenstechnischen Vorteil, dass man für die Fluidisierung, d.h. für die Erzeugung der Wirbelschicht in der zusätzlichen Brennkammer kein zusätzliches Fluid benötigt, sondern hierfür das ohnehin zugeführte Oxidationsmittel verwenden kann.

Vorzugsweise umfasst die Zuführeinrichtung wenigstens eine Düse, vorzugsweise eine Mehrstoffdüse, zur Einspritzung eines Fluidgemischs aus wenigstens zwei unterschiedlichen oxidierenden Fluiden in die zusätzliche Brennkammer. Hier kann zum Beispiel eine Mehrstoffdüse verwendet werden, wie sie in der WO 2014/026748 A1 beschrieben wird. Auf den Inhalt dieser Druckschrift wird hier ausdrücklich Bezug genommen.

Weiterhin ist vorzugsweise der Zuführeinrichtung wenigstens ein Ventil zur Absperrung und/oder Regelung des zugeführten oxidierenden Fluidstroms zugeordnet, so dass man die Zufuhr des Oxidationsmittels regeln und/oder gegebenenfalls absperren kann.

Gemäß einer bevorzugten Weiterbildung umfasst die erfindungsgemäße Anlage wenigstens zwei Zuführeinrichtungen für die Zufuhr unterschiedlich zusammengesetzter oxidierender Fluidströme, wobei jeder Zuführeinrichtung jeweils wenigstens ein Ventil zur Absperrung und/oder Regelung des jeweils zugeführten oxidierenden Fluidstroms zugeordnet ist. Auf diese Weise kann man der zusätzlichen Wirbelschicht-Brennkammer unterschiedlich zusammengesetzte Fluidströme gegebenenfalls an verschiedenen Stellen differenziert in der jeweils gewünschten Menge zuführen.

Vorzugsweise umfasst die erfindungsgemäße Anlage wenigstens eine Druckdifferenzmessvorrichtung und Anzeigevorrichtung, um eine Druckdifferenz zwischen dem Druck in der Wirbelschicht des Vergasungsreaktors und dem Druck in der zusätzlichen Wirbelschicht-Brennkammer anzuzeigen. Die gemessene Druckdifferenz kann man beispielsweise nutzen, um die Bedingungen für die Fluidisierung der Wirbelschicht im Vergasungsreaktor durch die aus der zusätzlichen Wirbelschicht-Brennkammer nach oben hin austretenden Rauchgase einerseits und durch das zugeführte Oxidationsmittel andererseits zu optimieren.

Eine bevorzugte Weiterbildung der erfindungsgemäßen Anlage sieht vor, dass diese wenigstens eine Verbindungsleitung für die Rückführung von Rohgas aus dem Vergasungsreaktor aufweist, die aus dem Vergasungsreaktor heraus und in die zusätzliche Wirbelschicht-Brennkammer hineinführt. Auf diese Weise kann man wenigstens einen Teilstrom der in dem Vergasungsreaktor erzeugten Rohgase in die zusätzliche Wirbelschicht-Brennkammer rückführen und dort beispielsweise für die Fluidisierung (Erzeugung der Wirbelschicht) und/oder gegebenenfalls auch für die Oxidation und Förderung der Verbrennung nutzen, soweit das Rohgas noch oxidierende Gasanteile enthält.

Eine bevorzugte Weiterbildung der erfindungsgemäßen Anlage umfasst wenigstens einen Verdichter für die Verdichtung von rückgeführtem Rohgas aus dem Vergasungsreaktor in die zusätzliche Wirbelschicht-Brennkammer, so dass man das Rohgas für die Rückführung verdichten kann.

Gegenstand der vorliegenden Offenbarung, jedoch in der beschriebenen Breite nicht der Erfindung, ist weiterhin ein Verfahren zur Umwandlung kohlenstoffhaltiger Brennstoffe in Synthesegas bei dem in einem Vergasungsreaktor mit mindestens einer Wirbelschichtzone eine Vergasung der Brennstoffe durch geeignete Vergasungsmittel erfolgt, wobei in einem unterhalb der Wirbelschichtzone angeordneten Bodenbereich als Bodenprodukt ein kohlenstoffhaltiger Aschestrom anfällt und wobei unterhalb des Vergasungsreaktors eine Einrichtung angeordnet ist, in der durch Zuführung eines Oxidationsmittels eine Oxidation des Bodenprodukts erfolgt, wobei die Oxidation des Bodenprodukts in einer unterhalb der Wirbelschichtzone des Vergasungsreaktors angeordneten zusätzlichen Wirbelschicht-Brennkammer erfolgt.

Die Erfindung bezieht sich weiterhin auf ein Verfahren zur Umwandlung kohlenstoffhaltiger Brennstoffe in Synthesegas bei dem in einem Vergasungsreaktor (10) mit mindestens einer Wirbelschichtzone (11) eine Vergasung der Brennstoffe durch geeignete Vergasungsmittel erfolgt, wobei in einem unterhalb der Wirbelschichtzone (11) angeordneten Bodenbereich als Bodenprodukt ein kohlenstoffhaltiger Aschestrom anfällt und wobei unterhalb des Vergasungsreaktors (10) eine Einrichtung angeordnet ist, in der durch Zuführung eines Oxidationsmittels eine Oxidation des Bodenprodukts erfolgt, dadurch gekennzeichnet, dass
- die Oxidation des Bodenprodukts in einer unterhalb der Wirbelschichtzone (11) des Vergasungsreaktors (10) angeordneten zusätzlichen Wirbelschicht-Brennkammer (12) erfolgt, und
- über mindestens eine erste Zuführeinrichtung (27) in die zusätzliche Wirbelschicht-Brennkammer (12) ein oxidierender Fluidstrom injiziert wird, welcher Sauerstoff und/oder Luft und/oder Dampf enthält und über mindestens eine zweite Zuführeinrichtung (28) in die zusätzliche Wirbelschicht-Brennkammer (12) ein Fluidstrom injiziert wird, welcher CO₂ und/oder recyceltes Gas aus dem Vergasungsreaktor (10) enthält.

Vorzugsweise wird erfindungsgemäß das bei der Oxidation des Bodenprodukts in der zusätzlichen Wirbelschicht-Brennkammer entstehende Rauchgas von der Unterseite her in den Vergasungsreaktor geleitet und dient dazu, dort eine Fluidisation der zu vergasenden Partikel zu erzeugen oder diese Fluidisation zumindest zu unterstützen.

Gemäß einer bevorzugten Weiterbildung des erfindungsgemäßen Verfahrens wird ein Teil des bei der Vergasung im Vergasungsreaktor erzeugten Rohgases aus dem Vergasungsreaktor über wenigstens eine Verbindungsleitung in die zusätzliche Wirbelschicht-Brennkammer rückgeführt.

Vorzugsweise wird der rückgeführte Teil des bei der Vergasung im Vergasungsreaktor erzeugten Rohgases vor der Einleitung in die zusätzliche Wirbelschicht-Brennkammer mittels wenigstens eines Verdichters verdichtet.

Eine bevorzugte Weiterbildung des Verfahrens sieht vor, dass die Austrittsgeschwindigkeit des Bodenprodukts aus dem Vergasungsreaktor in die darunter befindliche zusätzliche Wirbelschicht-Brennkammer vorzugsweise mit Hilfe des Stroms des rückgeführten Gases derart eingestellt wird, dass nur Partikel gröberer Partikelgröße aufgrund der Schwerkraft aus dem Vergasungsreaktor in die darunterliegende zusätzliche Wirbelschicht-Brennkammer gelangen. Die feinere Partikelklasse verbleibt somit weiterhin im Vergasungsreaktor, wodurch ebenfalls der Kohlenstoffgehalt reduziert wird.

Das erfindungsgemäße Verfahren sieht vor, dass bevorzugt die Vergasung der Brennstoffe im Vergasungsreaktor bei einem Betriebsdruck von wenigstens etwa 10 bar erfolgt. Erfindungsgemäß wird über mindestens eine erste Zuführeinrichtung in die zusätzliche Wirbelschicht-Brennkammer ein oxidierender Fluidstrom injiziert, welcher Sauerstoff und/oder Luft und/oder Dampf enthält und über mindestens eine zweite Zuführeinrichtung wird in die zusätzliche Wirbelschicht-Brennkammer ein Fluidstrom injiziert, welcher CO₂ und/oder recyceltes Gas aus dem Vergasungsreaktor enthält.

Vorteilhaft ist es, wenn man die Temperatur in der zusätzlichen Wirbelschicht-Brennkammer misst, da die Temperatur Rückschlüsse auf den Verlauf des Verbrennungsvorgangs und den Kohlenstoffgehalt des dortigen Bodenprodukts nach dem Vergasungsvorgang zulässt. Somit kann man in Abhängigkeit von der gemessenen Temperatur den Sauerstoffgehalt des der Wirbelschicht-Brennkammer zugeführten Oxidationsmittels entsprechend dem Kohlenstoffgehalt des Brennstoffs einstellen, wobei man vorzugsweise überstöchiometrische Bedingungen einstellt.

Der für die Vergasung in der Wirbelschichtzone gemäß der vorliegenden Erfindung eingesetzte Vergasungsreaktor ist besonders bevorzugt ein Hochtemperatur-Winkler-Vergaser und das Vergasungsverfahren wird unter entsprechenden Bedingungen bezüglich Druck, Temperatur und weiterer Parameter durchgeführt, wobei hier auf die eingangs genannte Druckschrift und die einschlägige Literatur verwiesen wird.

Nachfolgend wird die vorliegende Erfindung anhand von Ausführungsbeispielen unter Bezugnahme auf die beiliegenden Zeichnungen näher erläutert. Dabei zeigen:
Figur 1 eine schematisch vereinfachte Darstellung einer beispielhaften erfindungsgemäßen Anlage;
Figur 2 eine vergrößerte Detaildarstellung eines Ausschnitts aus der in Figur 1 dargestellten Anlage, wobei der untere Bereich des Vergasungsreaktors und die zusätzliche Wirbelschicht-Brennkammer dargestellt sind.

Nachfolgend wird zunächst unter Bezugnahme auf Figur 1 ein mögliches Ausführungsbeispiel der vorliegenden Erfindung näher erläutert. Die Darstellung zeigt eine schematisch vereinfachte Darstellung einer beispielhaften erfindungsgemäßen Anlage, die ein Fördersystem 20 aufweist mittels dessen das Ausgangsmaterial, beispielsweise Kohle, Biomasse, Abfälle oder dergleichen dem Vergasungsreaktor 10 zugeführt wird. Dieses Förder-und Zuführsystem 20 umfasst beispielsweise eine Anzahl von konisch endenden Behältern 21 und gegebenenfalls Schleusen und ist geeignet, das Ausgangsmaterial auf einen Drucklevel zu bringen, welcher auch in dem Vergasungsreaktor 10 herrscht. Beispielsweise über eine Förderschnecke 22 kann dann das Material in den Vergasungsreaktor verbracht werden.

Der Vergasungsreaktor 10 umfasst eine Wirbelschichtzone 11 und darüber eine so genannte "free board zone", d.h. einen Mischbereich 16 (auch Freibordzone genannt), wobei in diesen beiden Zonen 11, 16 die Vergasung des Ausgangsmaterials bei erhöhten Temperaturen von beispielsweise etwa 800 °C bis etwa 1200 °C unter Zufuhr eines Gemischs aus Sauerstoff und Dampf oder Luft erfolgt. Weiterhin ist ein mit dem Vergasungsreaktor 10 verbundener Zyklonabscheider 18 vorgesehen, in dem die mitgerissenen teilvergasten Partikel (Aschepartikel) von dem im Vergasungsreaktor erzeugten Synthesegas abgetrennt werden, so dass das staubfreie Synthesegas über eine Ausgangsleitung 19 abgeführt werden kann. Es ist eine Rückführleitung 23 vorgesehen, die vom unteren Bereich des Zyklonabscheiders 18 ausgeht und dazu dient, mit dem Synthesegas mitgerissene Aschepartikel, die im Zyklonabscheider 18 abgetrennt wurden, in die Wirbelschichtzone 11 rückzuführen.

Feste Nebenprodukte (Aschepartikel) aus dem Bodenprodukt des Vergasungsreaktors 10 gelangen bei dem erfindungsgemäßen Verfahren in eine zusätzliche Wirbelschicht-Brennkammer 12, die unterhalb der Wirbelschichtzone 11 des Vergasungsreaktors 10 angeordnet und mit diesem über eine Querschnittsverengung verbunden ist, so dass insbesondere durch Gravitation Partikel des Bodenprodukts aus dem Vergasungsreaktor 10 nach unten hin in die zusätzliche Wirbelschicht-Brennkammer 12 fallen können, während leichtere kleinere Partikel aufgrund der Fluidisation im Vergasungsreaktor 10 verbleiben. Wie man in Figur 1 erkennt, ist die zusätzliche Wirbelschicht-Brennkammer 12 wesentlich kleiner als der Vergasungsreaktor 10 und hat nur einen Bruchteil der Größe des Vergasungsreaktors.

Wie man weiterhin aus Figur 1 erkennt, kann die Zugabe des Oxidationsmittels, welches insbesondere aus Sauerstoff/Dampf, Luft oder CO₂ besteht in verschiedenen Bereichen der Anlage in unterschiedlichen Höhenpositionen erfolgen. In dem Ausführungsbeispiel gemäß Figur 1 ist beispielsweise eine erste obere Düse 24 für die Zugabe des Oxidationsmittels in den Vergasungsreaktor im unteren Bereich der "free board zone" vorgesehen. Weiterhin erfolgt eine Zugabe von beispielsweise einem Gemisch aus Sauerstoff und Dampf unterhalb davon in die Wirbelschichtzone 11 des Vergasungsreaktors über eine zweite mittlere Düse 25 sowie über eine dritte mittlere Düse 26. Schließlich ist eine Zugabe dieses oder eines anderen Oxidationsmittel einer der oben beschriebenen Zusammensetzungen über eine vierte untere Düse 27 vorgesehen, die unmittelbar in die zusätzliche Wirbelschicht-Brennkammer 12 hinein erfolgt. Diese diversen Düsen für die Zufuhr des Oxidationsmittel können im einfachsten Fall bei Verwendung von Oxidationsmitteln gleicher Zusammensetzung über Leitungen miteinander verbunden sein und über gemeinsame Zuführleitungen gespeist werden, aber ebenso gut ist eine Speisung aus unterschiedlichen Quellen über jeweils separate Leitungssysteme möglich.

Der aus der unter dem Vergasungsreaktor 10 angeordneten zusätzlichen Wirbelschicht-Brennkammer 12 bevorzugt nach unten hin austretende Verbrennungsrückstand wird beispielsweise über ein wassergekühltes System von Förderschnecken 38 und Druckbehältern 39, in denen er gekühlt und auf Umgebungsdruck gebracht wird, aus der Anlage abgeführt.

Nachfolgend wird beispielhaft der Bereich der Anlage, in dem sich die zusätzliche Wirbelschicht-Brennkammer 12 befindet, anhand der vergrößerten Detaildarstellung gemäß Figur 2 näher erläutert. Hier sind im Prinzip nur die zusätzliche Wirbelschicht-Brennkammer 12 und teilweise die darüber liegende Wirbelschichtzone 11 des Vergasungsreaktors erkennbar. Man erkennt eine erste obere Zuführeinrichtung 24 in Form einer Düse oder dergleichen für beispielsweise ein Gemisch aus Sauerstoff und Dampf, welches in die Wirbelschichtzone 11 des Vergasungsreaktors eingedüst wird.

Im Bereich der zwischen beiden Anlagenteilen 11 und 12 vorgesehenen Querschnittsverengung 13 ist eine weitere mittlere Zuführeinrichtung 26 angeordnet, über die in diesem Fall bevorzugt ein Gemisch aus rückgeführtem Rohgas und CO₂ aus dem Vergasungsreaktor zugeführt wird, welches hier zur Unterstützung der Fluidisierung des zu vergasenden Materials in der Wirbelschichtzone 11 genutzt wird. Es ist eine weitere untere Düse 27 vorgesehen, welche im Bereich der zusätzlichen Wirbelschicht-Brennkammer 12 außen an dieser angeordnet ist und über die eine Zufuhr von Oxidationsmittel wie beispielsweise einem Gemisch aus Sauerstoff und Dampf in die zusätzliche Wirbelschicht-Brennkammer 12 erfolgen kann.

In dem Ausführungsbeispiel gemäß Figur 2 ist noch eine weitere untere Düse 28 im unteren Bereich der zusätzlichen Wirbelschicht-Brennkammer 12 angeordnet, über welche wiederum beispielsweise ein Gemisch aus rückgeführtem Rohgas aus dem Vergasungsreaktor und CO₂ in die zusätzliche Wirbelschicht-Brennkammer eingedüst werden kann. Auf diese Weise kann man die Verbrennungsrückstände/Aschepartikel in der zusätzlichen Wirbelschicht-Brennkammer 12 fluidisieren und so eine Wirbelschicht ausbilden. Zu dieser Düse 28 führt eine Leitung 29, in der ein Ventil 30 angeordnet ist, so dass man die Zufuhr zu der Düse 28 regeln und beispielsweise absperren oder drosseln kann. Diese Leitung 29 ist mit einer Leitung verbunden, von der eine Zweigleitung 31 abgeht, die zu der Düse 26 führt, so dass man für die Fluidisierung in beiden Anlagenteilen ein Gasgemisch aus dem Vergasungsreaktor nutzen kann, welches von letzterem über eine gemeinsame Leitung zugeführt wird, die sich dann verzweigt und zu den Düsen 26 bzw. 28 führt. Auch in der Zweigleitung 31 ist ein Ventil 32 angeordnet, so dass man diese Zweigleitung 27 separat absperren kann, wenn beispielsweise nur eine Zufuhr zu der Düse 28 gewünscht ist. Ebenso ist es über ein weiteres Ventil 35 möglich, die Leitung vor der Abzweigung der Zweigleitung 31 abzusperren oder die Zufuhr von Rohgas und CO₂ bereits dort für beide Leitungen 29, 31 zu regeln.

Weiterhin ist eine Temperaturmesseinrichtung 33 vorgesehen, mittels derer man die Temperatur in der zusätzlichen Wirbelschicht-Brennkammer 12 messen kann. Die gemessene Temperatur kann man nutzen, um Rückschlüsse über den Kohlenstoffgehalt des Brennstoffs in der Brennkammer 12 zu ziehen, woraus man dann wiederum berechnet, wie viel Oxidationsmittel man der Brennkammer 12 über die Düse 27 zuführen muss, um ein optimales Verhältnis Sauerstoff/Kohlenstoff (vorzugsweise ist dieses überstöchiometrisch) einzustellen.

Weiterhin ist in Figur 2 eine Druckdifferenzmesseinrichtung 34 vorgesehen, die den jeweiligen Druck zum einen in der Wirbelschichtzone 11 misst und zum anderen in der zusätzlichen Wirbelschicht-Brennkammer 12, wobei die Druckdifferenz zwischen beiden Werten ermittelt und angezeigt wird. Aus dieser Druckdifferenz kann man Rückschlüsse über die Strömungsverhältnisse in der Querschnittsverengung 13 zwischen den beiden Anlagenteilen schließen. Davon abhängig kann man dann wiederum die Zufuhr des Fluids über die Leitung 27 und die Düse 26 in den Bereich der Querschnittsverengung 13 regeln, was beispielsweise über das Ventil 32 geschieht. Auf diese Weise kann man auf den Grad der Fluidisierung der Wirbelschichtzone 11 durch das recycelte Rohgas Einfluss nehmen.

### Bezugszeichenliste

- 10: Vergasungsreaktor
- 11: Wirbelschichtzone
- 12: Wirbelschicht-Brennkammer
- 13: Querschnittsverengung
- 14: Zuführeinrichtung
- 15: Ventil
- 16: free board zone
- 17: Verbindungsleitung
- 18: Zyklonabscheider
- 19: Ausgangsleitung für Synthesegas
- 20: Fördersystem/Zuführsystem
- 21: konisch endende Behälter
- 22: Förderschnecke
- 23: Rückführleitung
- 24: erste obere Düse für Oxidationsmittel-Zufuhr
- 25: zweite mittlere Düse
- 26: dritte mittlere Düse
- 27: vierte untere Düse
- 28: Düse
- 29: Leitung
- 30: Ventil
- 31: Zweigleitung
- 32: Ventil
- 33: Temperaturmesseinrichtung
- 34: Druckdifferenzmesseinrichtung
- 35: Ventil
- 38: Förderschnecken
- 39: Druckbehälter

## Patentansprüche

1. Anlage zur Umwandlung kohlenstoffhaltiger Brennstoffe in Synthesegas umfassend einen Vergasungsreaktor (10) mit mindestens einer Wirbelschichtzone (11), in der eine Vergasung der Brennstoffe durch geeignete Vergasungsmittel erfolgt, wobei in einem unterhalb der Wirbelschichtzone (11) angeordneten Bodenbereich als Bodenprodukt ein kohlenstoffhaltiger Aschestrom anfällt und wobei unterhalb des Vergasungsreaktors (10) eine Einrichtung angeordnet ist, in der durch Zuführung eines Oxidationsmittels eine Oxidation des Bodenprodukts erfolgt, **dadurch gekennzeichnet, dass**
- als Einrichtung zur Oxidation des Bodenprodukts unterhalb der Wirbelschichtzone (11) des Vergasungsreaktors (10) eine zusätzliche Wirbelschicht-Brennkammer (12) angeordnet ist,
- wenigstens eine Zuführeinrichtung (27, 28) für die Zufuhr von Sauerstoff und/oder Luft und/oder Dampf und/oder CO₂ in die zusätzliche Wirbelschicht-Brennkammer (12) vorgesehen ist, und
- die Zuführeinrichtung (27, 28) derart ausgebildet ist, dass durch den in die zusätzliche Wirbelschicht-Brennkammer (12) injizierten Sauerstoff- und/oder Luft- und/oder Dampf- und/oder CO₂-haltigen Fluidstrom das in der zusätzlichen Wirbelschicht-Brennkammer (12) zu verbrennende Bodenprodukt fluidisiert wird.

2. Anlage zur Umwandlung kohlenstoffhaltiger Brennstoffe in Synthesegas nach Anspruch 1, **dadurch gekennzeichnet, dass** die zusätzliche Wirbelschicht-Brennkammer (12) über eine Querschnittsverengung (13) mit der Wirbelschichtzone (11) des Vergasungsreaktors (10) verbunden ist.

3. Anlage zur Umwandlung kohlenstoffhaltiger Brennstoffe in Synthesegas nach Anspruch 1 oder 2, **dadurch gekennzeichnet, dass** eine Temperaturmesseinrichtung (33) zur Messung der Temperatur in der zusätzlichen Wirbelschicht-Brennkammer (12) vorgesehen ist.

4. Anlage zur Umwandlung kohlenstoffhaltiger Brennstoffe in Synthesegas nach einem der Ansprüche 1 bis 3, **dadurch gekennzeichnet, dass** mindestens eine Regeleinrichtung (30, 35) vorgesehen ist, um die Menge und/oder den Sauerstoffgehalt eines über die wenigstens eine Zuführeinrichtung (27, 28) in die zusätzliche Wirbelschicht-Brennkammer (12) injizierten Sauerstoff- und/oder Luft- und/oder Dampf- und/oder CO₂-haltigen Fluidstroms zu regeln.

5. Anlage zur Umwandlung kohlenstoffhaltiger Brennstoffe in Synthesegas nach einem der Ansprüche 1 bis 4, **dadurch gekennzeichnet, dass** die Regeleinrichtung mit der Temperaturmesseinrichtung (33) in Wirkverbindung steht, um die Menge und/oder den Sauerstoffgehalt des über die wenigstens eine Zuführeinrichtung (27, 28) in die zusätzliche Wirbelschicht-Brennkammer (12) injizierten Sauerstoff- und/oder Luft- und/oder Dampf- und/oder CO₂-haltigen Fluidstroms in Abhängigkeit von der gemessenen Temperatur in der zusätzlichen Brennkammer (12) zu regeln.

6. Anlage zur Umwandlung kohlenstoffhaltiger Brennstoffe in Synthesegas nach einem der Ansprüche 1 bis 5, **dadurch gekennzeichnet, dass** die Zuführeinrichtung (27, 28) wenigstens eine Düse, vorzugsweise eine Mehrstoffdüse zur Einspritzung eines Fluidgemischs aus wenigstens zwei unterschiedlichen oxidierenden Fluiden in die zusätzliche Brennkammer (12) umfasst.

7. Anlage zur Umwandlung kohlenstoffhaltiger Brennstoffe in Synthesegas nach einem der Ansprüche 1 bis 6, **dadurch gekennzeichnet, dass** der Zuführeinrichtung (27, 28) wenigstens ein Ventil (30, 35) zur Absperrung und/oder Regelung des zugeführten oxidierenden und/oder fluidisierenden Fluidstroms zugeordnet ist.

8. Anlage zur Umwandlung kohlenstoffhaltiger Brennstoffe in Synthesegas nach einem der Ansprüche 1 bis 7, **dadurch gekennzeichnet, dass** diese wenigstens zwei Zuführeinrichtungen (27, 28) für die Zufuhr unterschiedlich zusammengesetzter oxidierender Fluidströme umfasst, wobei jeder Zuführeinrichtung jeweils wenigstens ein Ventil (30, 35) zur Absperrung und/oder Regelung des jeweils zugeführten oxidierenden Fluidstroms zugeordnet ist.

9. Anlage zur Umwandlung kohlenstoffhaltiger Brennstoffe in Synthesegas nach einem der Ansprüche 1 bis 8, **dadurch gekennzeichnet, dass**
- diese wenigstens eine Druckdifferenzmessvorrichtung (34) und Anzeigevorrichtung umfasst, um eine Druckdifferenz zwischen dem Druck in der Wirbelschichtzone (11) des Vergasungsreaktors (10) und dem Druck in der zusätzlichen Wirbelschicht-Brennkammer (12) zu messen und anzuzeigen; und/oder
- wenigstens eine Verbindungsleitung (29) für die Rückführung von Rohgas aus dem Vergasungsreaktor (10) vorgesehen ist, die wenigstens Anteile des erzeugten Rohgasstroms zurück in die zusätzliche Wirbelschicht- Brennkammer (12) hineinführt; und/oder
- wenigstens ein Verdichter für die Verdichtung von rückgeführtem Rohgas aus dem Vergasungsreaktor (10) in die zusätzliche Wirbelschicht-Brennkammer (12) vorgesehen ist.

10. Verfahren zur Umwandlung kohlenstoffhaltiger Brennstoffe in Synthesegas bei dem in einem Vergasungsreaktor (10) mit mindestens einer Wirbelschichtzone (11) eine Vergasung der Brennstoffe durch geeignete Vergasungsmittel erfolgt, wobei in einem unterhalb der Wirbelschichtzone (11) angeordneten Bodenbereich als Bodenprodukt ein kohlenstoffhaltiger Aschestrom anfällt und wobei unterhalb des Vergasungsreaktors (10) eine Einrichtung angeordnet ist, in der durch Zuführung eines Oxidationsmittels eine Oxidation des Bodenprodukts erfolgt, **dadurch gekennzeichnet, dass**
- die Oxidation des Bodenprodukts in einer unterhalb der Wirbelschichtzone (11) des Vergasungsreaktors (10) angeordneten zusätzlichen Wirbelschicht-Brennkammer (12) erfolgt, und
- über mindestens eine erste Zuführeinrichtung (27) in die zusätzliche Wirbelschicht-Brennkammer (12) ein oxidierender Fluidstrom injiziert wird, welcher Sauerstoff und/oder Luft und/oder Dampf enthält und über mindestens eine zweite Zuführeinrichtung (28) in die zusätzliche Wirbelschicht-Brennkammer (12) ein Fluidstrom injiziert wird, welcher CO₂ und/oder recyceltes Gas aus dem Vergasungsreaktor (10) enthält.

11. Verfahren nach Anspruch 10, **dadurch gekennzeichnet, dass** das bei der Oxidation des Bodenprodukts in der zusätzlichen Wirbelschicht-Brennkammer (12) entstehende Rauchgas von der Unterseite her in den Vergasungsreaktor (10) geleitet wird und dazu dient, dort eine Fluidisierung der zu vergasenden Partikel zu erzeugen.

12. Verfahren nach einem der Ansprüche 10 oder 11, **dadurch gekennzeichnet, dass** ein Teil des bei der Vergasung im Vergasungsreaktor (10) erzeugten Rohgases aus dem Vergasungsreaktor über wenigstens eine Verbindungsleitung (29) in die zusätzliche Wirbelschicht-Brennkammer (12) rückgeführt wird.

13. Verfahren nach Anspruch 12, **dadurch gekennzeichnet, dass** der rückgeführte Teil des bei der Vergasung im Vergasungsreaktor (10) erzeugten Rohgases vor der Einleitung in die zusätzliche Wirbelschicht-Brennkammer (12) mittels wenigstens eines Verdichters verdichtet wird.

14. Verfahren nach einem der Ansprüche 12 oder 13, **dadurch gekennzeichnet, dass** die Austrittsgeschwindigkeit des Bodenprodukts aus dem Vergasungsreaktor (10) in die darunter befindliche zusätzliche Wirbelschicht-Brennkammer (12) vorzugsweise mit Hilfe des Stroms des rückgeführten Gases derart eingestellt wird, dass nur Partikel gröberer Partikelgröße aufgrund der Schwerkraft aus dem Vergasungsreaktor (10) in die darunter liegende zusätzliche Wirbelschicht-Brennkammer (12) gelangen.

15. Verfahren nach einem der Ansprüche 10 bis 14, **dadurch gekennzeichnet, dass**
- die Vergasung der Brennstoffe im Vergasungsreaktor (10) bei einem Betriebsdruck von wenigstens etwa 10 bar erfolgt; und/oder
- man die Temperatur in der zusätzlichen Wirbelschicht-Brennkammer (12) misst und in Abhängigkeit von der gemessenen Temperatur den Sauerstoffgehalt des der Wirbelschicht-Brennkammer (12) zugeführten Oxidationsmittels entsprechend einstellt.

## Claims

1. System for converting carbonaceous fuels into synthesis gas, comprising a gasification reactor (10) which comprises at least one fluidized-bed zone (11) in which the fuels are gasified by means of suitable gasification agents, with a carbonaceous ash flow being produced as a bottom product in a bottom region arranged below the fluidized-bed zone (11), and, below the gasification reactor (10), a means being arranged in which the bottom product is oxidized by supplying an oxidation agent, **characterized in that**
- as a means for oxidizing the bottom product, an additional fluidized-bed combustion chamber (12) is arranged below the fluidized-bed zone (11) of the gasification reactor (10),
- at least one supply means (27, 28) is provided for supplying oxygen and/or air and/or steam and/or CO₂ into the additional fluidized-bed combustion chamber (12), and
- the supply means (27, 28) is designed such that the fluid flow which contains oxygen and/or air and/or steam and/or CO₂ and is injected into the additional fluidized-bed combustion chamber (12) fluidizes the bottom product to be combusted in the additional fluidized-bed combustion chamber (12).

2. System for converting carbonaceous fuels into synthesis gas according to claim 1, **characterized in that** the additional fluidized-bed combustion chamber (12) is connected to the fluidized-bed zone (11) of the gasification reactor (10) via a cross-sectional constriction (13).

3. System for converting carbonaceous fuels into synthesis gas according to either claim 1 or claim 2, **characterized in that** a temperature measuring means (33) is provided for measuring the temperature in the additional fluidized-bed combustion chamber (12).

4. System for converting carbonaceous fuels into synthesis gas according to any of claims 1 to 3, **characterized in that** at least one regulating means (30, 35) is provided in order to regulate the amount and/or the oxygen content of a fluid flow which contains oxygen and/or air and/or steam and/or CO₂ and is injected into the additional fluidized-bed combustion chamber (12) by means of the at least one supply means (27, 28).

5. System for converting carbonaceous fuels into synthesis gas according to any of claims 1 to 4, **characterized in that** the regulating means is in operative connection with the temperature measuring means (33) in order to measure the amount and/or the oxygen content of the fluid flow which contains oxygen and/or air and/or steam and/or CO₂ and is injected into the additional fluidized-bed combustion chamber (12) by means of the at least one supply means (27, 28), depending on the measured temperature in the additional combustion chamber (12).

6. System for converting carbonaceous fuels into synthesis gas according to any of claims 1 to 5, **characterized in that** the supply means (27, 28) comprises at least one nozzle, preferably a multi-substance nozzle, for injecting a fluid mixture consisting of at least two different oxidizing fluids into the additional combustion chamber (12).

7. System for converting carbonaceous fuels into synthesis gas according to any of claims 1 to 6, **characterized in that** at least one valve (30, 35) for shutting off and/or regulating the supplied oxidizing and/or fluidizing fluid flow is assigned to the supply means (27, 28).

8. System for converting carbonaceous fuels into synthesis gas according to any of claims 1 to 7, **characterized in that** said system comprises at least two supply means (27, 28) for supplying differently composed oxidizing fluid flows, with in each case at least one valve (30, 35) for shutting off and/or regulating the oxidizing fluid flow supplied in each case being assigned to each supply means.

9. System for converting carbonaceous fuels into synthesis gas according to any of claims 1 to 8, **characterized in that**
- said system comprises at least one pressure difference measuring device (34) and display device in order to measure and display a pressure difference between the pressure in the fluidized-bed zone (11) of the gasification reactor (10) and the pressure in the additional fluidized-bed combustion chamber (12); and/or
- at least one connecting line (29) is provided for returning raw gas from the gasification reactor (10), which line leads at least parts of the generated raw gas flow back into the additional fluidized-bed combustion chamber (12); and/or
- at least one compressor is provided for compressing returned raw gas from the gasification reactor (10) into the additional fluidized-bed combustion chamber (12).

10. Method for converting carbonaceous fuels into synthesis gas, in which the fuels are gasified by means of suitable gasification agents in a gasification reactor (10) comprising at least one fluidized-bed zone (11), with a carbonaceous ash flow being produced as a bottom product in a bottom region arranged below the fluidized-bed zone (11), and, below the gasification reactor (10), a means being arranged in which the bottom product is oxidized by supplying an oxidation agent, **characterized in that**
- the bottom product is oxidized in an additional fluidized-bed combustion chamber (12) arranged below the fluidized-bed zone (11) of the gasification reactor (10), and
- an oxidizing fluid flow containing oxygen and/or air and/or steam is injected into the additional fluidized-bed combustion chamber (12) by means of at least one first supply means (27) and a fluid flow containing CO₂ and/or recycled gas from the gasification reactor (10) is injected into the additional fluidized-bed combustion chamber (12) by means of at least one second supply means (28).

11. Method according to claim 10, **characterized in that** the flue gas produced during the oxidation of the bottom product in the additional fluidized-bed combustion chamber (12) is fed from the underside into the gasification reactor (10) and is used there to produce fluidization of the particles to be gasified.

12. Method according to either claim 10 or claim 11, **characterized in that** part of the raw gas generated during gasification in the gasification reactor (10) is returned from the gasification reactor via at least one connecting line (29) to the additional fluidized-bed combustion chamber (12).

13. Method according to claim 12, **characterized in that** the returned part of the raw gas generated during gasification in the gasification reactor (10) is compressed by means of at least one compressor before being introduced into the additional fluidized-bed combustion chamber (12).

14. Method according to either claim 12 or claim 13, **characterized in that** the discharge speed of the bottom product from the gasification reactor (10) into the additional fluidized-bed combustion chamber (12) located below is adjusted, preferably using the flow of the returned gas, such that only particles of a coarser particle size travel from the gasification reactor (10) into the additional fluidized-bed combustion chamber (12) below due to gravity.

15. Method according to any of claims 10 to 14, **characterized in that**
- the fuels are gasified in the gasification reactor (10) at an operating pressure of at least approximately 10 bar; and/or
- the temperature in the additional fluidized-bed combustion chamber (12) is measured and the oxygen content of the oxidation agent supplied to the fluidized-bed combustion chamber (12) is adjusted accordingly depending on the measured temperature.

## Revendications

1. Installation de conversion de combustibles carbonés en gaz de synthèse, comprenant un réacteur de gazéification (10) avec au moins une zone de lit fluidisé (11), dans laquelle les combustibles sont gazéifiés au moyen d'un agent de gazéification approprié, un flux de cendres carbonées étant obtenu comme produit de fond dans une région de fond disposée sous la zone de lit fluidisé (11) et un dispositif, dans lequel le produit de fond est oxydé au moyen d'une alimentation en agent oxydant, étant disposé sous le réacteur de gazéification (10), **caractérisée en ce que**
- une chambre de combustion à lit fluidisé supplémentaire (12) est disposée comme un dispositif pour l'oxydation du produit de fond sous la zone de lit fluidisé (11) du réacteur de gazéification (10),
- au moins un dispositif d'alimentation (27, 28) est prévu pour l'alimentation en oxygène et/ou en air et/ou en vapeur et/ou en CO₂ dans la chambre de combustion à lit fluidisé supplémentaire (12), et
- le dispositif d'alimentation (27, 28) est conçu de telle sorte que le produit de fond à brûler dans la chambre de combustion à lit fluidisé supplémentaire (12) est fluidisé grâce au flux de fluide contenant de l'oxygène et/ou de l'air et/ou de la vapeur et/ou du CO₂ injecté dans la chambre de combustion à lit fluidisé supplémentaire (12).

2. Installation de conversion de combustibles carbonés en gaz de synthèse selon la revendication 1, **caractérisée en ce que** la chambre de combustion à lit fluidisé supplémentaire (12) est reliée à la zone de lit fluidisé (11) du réacteur de gazéification (10) par un rétrécissement de section transversale (13).

3. Installation de conversion de combustibles carbonés en gaz de synthèse selon la revendication 1 ou 2, **caractérisée en ce qu'**un dispositif de mesure de température (33) est prévu pour mesurer la température dans la chambre de combustion à lit fluidisé supplémentaire (12).

4. Installation de conversion de combustibles carbonés en gaz de synthèse selon l'une des revendications 1 à 3, **caractérisée en ce qu'**au moins un dispositif de réglage (30, 35) est prévu pour régler la quantité et/ou la teneur en oxygène d'un flux de fluide contenant de l'oxygène et/ou de l'air et/ou de la vapeur et/ou du CO₂. injecté dans la chambre de combustion à lit fluidisé supplémentaire (12) par l'intermédiaire de l'au moins un dispositif d'alimentation (27, 28).

5. Installation de conversion de combustibles carbonés en gaz de synthèse selon l'une des revendications 1 à 4, **caractérisée en ce que** le dispositif de réglage est en liaison fonctionnelle avec le dispositif de mesure de température (33) pour régler la quantité et/ou la teneur en oxygène du flux de fluide contenant de l'oxygène et/ou de l'air et/ou de la vapeur et/ou du CO₂ injecté dans la chambre de combustion à lit fluidisé supplémentaire (12) par l'intermédiaire de l'au moins un dispositif d'alimentation (27, 28) en fonction de la température mesurée dans la chambre de combustion supplémentaire (12).

6. Installation de conversion de combustibles carbonés en gaz de synthèse selon l'une des revendications 1 à 5, **caractérisée en ce que** le dispositif d'alimentation (27, 28) comprend au moins une buse, de préférence une buse multi-combustible, pour l'injection d'un mélange de fluide d'au moins deux fluides oxydants différents dans la chambre de combustion supplémentaire (12).

7. Installation de conversion de combustibles carbonés en gaz de synthèse selon l'une des revendications 1 à 6, **caractérisée en ce que** le dispositif d'alimentation (27, 28) est associé à au moins une vanne (30, 35) d'arrêt et/ou de régulation du flux de fluide oxydant et/ou fluidifiant alimenté.

8. Installation de conversion de combustibles carbonés en gaz de synthèse selon l'une des revendications 1 à 7, **caractérisée en ce qu'**elle comprend au moins deux dispositifs d'alimentation (27, 28) pour l'alimentation de flux de fluides oxydants de composition différente, chaque dispositif d'alimentation étant respectivement associé à au moins une vanne (30, 35) d'arrêt et/ou de régulation du flux de fluide oxydant alimenté respectif.

9. Installation de conversion de combustibles carbonés en gaz de synthèse selon l'une des revendications 1 à 8, **caractérisée en ce que**
- celle-ci comprend au moins un moyen de mesure de différence de pression (34) et un moyen d'affichage pour mesurer et afficher une différence de pression entre la pression dans la zone de lit fluidisé (11) du réacteur de gazéification (10) et la pression dans la chambre de combustion à lit fluidisé supplémentaire (12) ; et/ou
- au moins une conduite de liaison (29) est prévue pour la recirculation du gaz brut du réacteur de gazéification (10), laquelle ramène au moins des parties du flux de gaz brut généré dans la chambre de combustion à lit fluidisé supplémentaire (12) ; et/ou
- au moins un compresseur est prévu pour comprimer le gaz brut recirculé du réacteur de gazéification (10) dans la chambre de combustion à lit fluidisé supplémentaire (12).

10. Procédé de conversion de combustibles carbonés en gaz de synthèse, les combustibles étant gazéifiés au moyen d'un agent de gazéification approprié dans un réacteur de gazéification (10) avec au moins une zone de lit fluidisé (11), un flux de cendres carbonées étant obtenu comme produit de fond dans une région de fond sous la zone de lit fluidisé (11) et un dispositif étant disposé sous le réacteur de gazéification (10), dans lequel le produit de fond est oxydé au moyen d'une alimentation en agent oxydant, **caractérisé en ce que**
- le produit de fond est oxydé dans une chambre de combustion à lit fluidisé supplémentaire (12) disposée sous la zone de lit fluidisé (11) du réacteur de gazéification (10), et
- un flux de fluide oxydant est injecté dans la chambre de combustion à lit fluidisé supplémentaire (12) par l'intermédiaire d'au moins un premier dispositif d'alimentation (27), lequel flux de fluide contient de l'oxygène et/ou de l'air et/ou de la vapeur, et un flux de fluide est injecté dans la chambre de combustion à lit fluidisé supplémentaire (12) par l'intermédiaire d'au moins un second dispositif d'alimentation (28), lequel flux de fluide contient du CO₂ et/ou du gaz recyclé du réacteur de gazéification (10).

11. Procédé selon la revendication 10, **caractérisé en ce que** le gaz de combustion résultant de l'oxydation du produit de fond dans la chambre de combustion à lit fluidisé supplémentaire (12) est introduit par la partie inférieure dans le réacteur de gazéification (10) et sert à fluidifier les particules à gazéifier.

12. Procédé selon l'une des revendications 10 ou 11, **caractérisé en ce qu'**une partie du gaz brut généré lors de la gazéification dans le réacteur de gazéification (10) est recirculée du réacteur de gazéification dans la chambre de combustion à lit fluidisé supplémentaire (12) par l'intermédiaire d'au moins une conduite de liaison (29).

13. Procédé selon la revendication 12, **caractérisé en ce que** la partie recirculée du gaz brut généré lors de la gazéification dans le réacteur de gazéification (10) est comprimée au moyen d'au moins un compresseur avant d'être introduite dans la chambre de combustion à lit fluidisé supplémentaire (12).

14. Procédé selon l'une des revendications 12 ou 13, **caractérisé en ce que** la vitesse de sortie du produit de fond du réacteur de gazéification (10) dans la chambre de combustion à lit fluidisé supplémentaire (12) située en dessous de celui-ci est ajustée, de préférence à l'aide du flux du gaz recirculé, de telle sorte que seules des particules grossières passent du réacteur de gazéification (10) à la chambre de combustion à lit fluidisé supplémentaire (12) située en dessous de celui-ci en raison de la gravité.

15. Procédé selon l'une des revendications 10 à 14, **caractérisé en ce que**
- la gazéification des combustibles dans le réacteur de gazéification (10) s'effectue à une pression de service d'au moins environ 10 bars ; et/ou
- la température dans la chambre de combustion à lit fluidisé supplémentaire (12) est mesurée et la teneur en oxygène de l'agent oxydant alimenté dans la chambre de combustion à lit fluidisé (12) est ajustée en conséquence en fonction de la température mesurée.
